# FASCICULE DE BREVET EUROPEEN

(11) **EP 3 911 808 B1**
(45) Date de publication et mention de la délivrance du brevet: **04.09.2024**
(21) Numéro de dépôt: 20705533.6
(22) Date de dépôt: 09.01.2020
(51) Int. Cl.: E04B 5/21

(54) **DISPOSITIF ET PROCÉDÉ POUR LA CONSTRUCTION DE PLANCHERS BIDIRECTIONNELS, PRÉFABRIQUÉS ET ALLÉGÉS**
VORRICHTUNG UND VERFAHREN ZUR HERSTELLUNG EINES LEICHTEN VORGEFERTIGTEN BIDIREKTIONALEN BODENBELAGS
DEVICE AND METHOD FOR CONSTRUCTING LIGHTWEIGHT, PREFABRICATED BIDIRECTIONAL FLOORING

(30) Priorité: 14.01.2019 MA 44554
(43) Date de publication de la demande: 24.11.2021
(73) Titulaire: Consulting Antonini, Casablanca (MA)
(72) Inventeur: ANTONINI, Alessandro, Casablanca (MA)
(74) Mandataire: Perani & Partners S.p.A.
(86) Numéro de dépôt international: PCT/MA2020/000001
(87) Numéro de publication internationale: WO 2020/149728

(56) Documents cités:
- EP-A1- 0 494 061
- WO-A1-2016/174536
- FR-A- 1 589 285
- FR-A1- 2 395 366

## Description

### Préambule

La présente invention concerne un dispositif et procédé pour la construction des planchers destinés notamment pour toutes sortes de bâtiments moyennant des pré-dalles allégés, bidirectionnelles et préfabriquées.

Ce type de plancher est réalisé en brique de terre cuite dans plusieurs modèles qui permet la construction pour toutes types de projets immobiliers de divers surfaces aux géométries variables.

Actuellement, dans le domaine de la construction de bâtiment avec les techniques traditionnelles, les délais et les coûts des dites constructions sont relativement élevés.

Le document FR 1589285 A décrit un dispositif comprenant une multitude de pré-dalles creuses, des cadres de liaison et des ferraillages définitifs pour l'armature inferieure de la nervure des dites pre-dalles. Les documents EP 0494061 A1 et FR 2395366 A1 montrent des dispositifs similaires.

Le contenu du document WO 2016/174536 A1 est également connu comme faisant partie de l'état de l'art.

Le but de la présente invention est de remédier aux inconvénients de procédé antérieur, on apportant des améliorations aux moyens et procédés de construction pour réduire les délais , les coûts et réduire les dimensions des fondations , tout en assurant une meilleure qualité et sécurité, s'agissant d'un dispositif et procédé destinés pour toutes sortes de bâtiments notamment pour la construction des planchers Fig.1, comprenant une multitude de pré-dalles allégées 2, bidirectionnelles et préfabriquées, comportant des briques en terre cuite 2 dans plusieurs modèles permettant de réaliser des planchers Fig.2 ayant des dimensions variables et sans retombé de poutre des cadres de liaison des nervures 2'pour le futur plancher, le ferraillage définitif de l'armature inferieur Fig.4 (d) de la nervure des dites pré-dalles ,lesquelles pré-dalles sont accouplées et jointes entre elles pour la réalisation du future plancher moyennant des aciers de liaison Fig.4 e dont la longueur est calculé par la formule : L = 2 × 60 × Diamètre.

L'invention propose un dispositif selon les revendications 1 à 7 et un procédé selon les revendications 8 et 9.

L'avantage d'un plancher bidirectionnel allégé c'est qu'il permet une grande portée, une légèreté, une résistance sismique, une optimisation pour alléger le dit plancher permettant de limiter les charges sous les poteaux et fondations.

Le dispositif d'allégement permet la résolution des risques sismiques, l'économie d'acier et du béton et aussi et l'optimisation des travaux sur les chantiers.

Ces avantages on les trouve dans la réduction sur fondation et la possibilité de diminuer les dimensions des dites fondations et de la structure.

La somme de ces avantages assure des économies considérables.

**La description qui va suivre fait référence aux figures annexes qui représentent respectivement :**
Fig.1 : Vue en plan de la pré-dalle
   2-Briques ou hourdis tous dimensions
   2'-Cadre de liaison
   6- Acier de recouvrement
Fig.2 : Vue en coupe de la pré-dalle
   H-hauteur du plancher
   h- préf
   1-Enduit en option
   2-Briques ou hourdis tous dimensions
   3-Sabeaux nervure avec armature et cadre
   4- Béton complémentaire avec armature
   5- Crochet de levage
Fig.3 : Coupe AA
   a- Limite d'écartement
   b- Minimum d'arobage béton
   c- Axe entre acier armature
Fig.4 : Vue en coupe des aciers de liaisons
   d- Acier pré-dalle gauche et acier pré-dalle droit
   e- Acier de liaison ou acier couvre joint
   f- Axe de jonction
   6- Acier de recouvrement
Fig.5 : Montre l'avantage du plancher bidirectionnel sans retombé de poutre dans un bâtiment
   i-Seuil Bâtiment
   j-Avec Retombé
   k-Sans Retombé
      Δ- Travaux en plus

   7) Voile Béton
   8) Terrassement + Remblais
   9) Etanchéité voiles + Protection
   10) Enduit intérieur et extérieur
   11) Peinture
   H') Hauteur sous plancher
   h') Hauteur sous poutre
Fig.6 : Coffrage en béton de poutre de rive en coupe
   m- Coffrages
   r- Béton haute résistance (HR)
   L- longueur
   H"- hauteur

### Description

Un dispositif et procédé destinés pour toutes sortes des bâtiments notamment pour la construction des planchers Fig.1, 2 et 4 comportant des pré-dalles allégés, bidirectionnelles et préfabriquées permettant l'utilisation de brique en terre cuite 2 ou hourdis 2 allégés dans plusieurs modèles pour réaliser le plancher.

Les pré-dalles sont préfabriquées et stockés pour en avoir la disponibilité immédiate, et peuvent être utilisées dans toutes sortes de projet, de bâtiments qu'ils soient publiques, privés ou industriels.

On sachant qu'à joint sec les pré-dalles se touchent, les dites pré-dalles dans notre invention sont accouplées une à coté de l'autre avec un joint de liaison pour le recouvrement des éléments préfabriqués suivant la norme : Recouvrement DTU P 18-702 CSTB (Règles BAEL 91-Révisées 99) 5.1.3 couvre joint par chaînage.

Le fait d'utiliser les pré-dalles allégées, bidirectionnelles, préfabriquées et autoportantes permettent la mise en place rapide des dites pré-dalles avec un étayement très réduit qui soutient Les pré-dalles préfabriquées.

Les pré-dalles préfabriquées sont réalisées aussi pour les zones des champignons avec réservation pour le passage et continuation des ferraillages verticaux des poteaux.

On visant la réduction de délai et de coût de construction, l'invention prévoit aussi la préfabrication des coffrages en béton pour recevoir les poutres de rives. Ils seront posés en 1ère phase, en continuité et au même niveau des pré-dalles des planchers.

Cet élément préfabriqué dit coffrage de poutre de rive Fig.6 est en forme de L, qui est variable selon les projets en longueur et épaisseur.

L'épaisseur de notre pré-dalle et du plancher sont variables en fonction des charges et portées du plancher définitif du projet.

Une autre nouveauté que nous visons aussi dans ce dispositif et procédé consiste en la réalisation de la structure d'un plancher bidirectionnel, allégé et préfabriqué au même temps de réalisation des fondations du bâtiment à qui seront destinés les dites pré-dalles des planchers.

La réalisation des planchers avec des pré-dalles dont les surfaces inférieures formant le plafond ayant une couche d'enduit est optionnelle, visant ainsi à réduire le coût et le délai de finition du bâtiment.

Ce procédé est employé avec un cahier de charge pour la manutention correcte des éléments préfabriqués permet de réaliser avec une équipe de 10 ouvriers une surface de 400 m2/j, cette performance est variable suivant le type de projet : un bâtiment R+3 ou R+4 peut être réalisé en 60 jours ouvrables.

Ces avantages sont bénéfiques pour les promoteurs et investisseurs avec un gain en réduction de délais et de coût de construction.

Pour les producteurs des éléments préfabriqués, ils pourront les commercialiser à un prix très réduit et assurer des bénéfices et frais généraux très correctes.

En plus de l'importante réduction de délai et de prix de reviens de la construction du plancher, l'ensemble de ces avantages se traduit par une réduction très importante de la main d'oeuvre.

Description de mode de réalisation :
Un dispositif et procédés destinés pour toutes sortes de bâtiments notamment pour la construction des planchers comportant des pré-dalle allégé Fig.1,
bidirectionnelle et préfabriqué permettant l'utilisation de corps creux en terre cuite 2 ou des hourdis 2 dans plusieurs modèles pour réaliser les planchers Fig.1,2 et 4 ,des cadres de liaison 2' pour le futur plancher en béton ,les deux ferraillages définitifs de l'armature inferieure de la nervure , les dites pré-dalles sont joignable entre elle pour la réalisation du future plancher moyennant des aciers couvre joints Fig.4 e dont la longueur est calculé par la formule : L égale 2 fois (60 multiplier par le diamètre) .

Les corps creux 2 en terre cuite s'agissant de briques 2 ayant des dimensions variables.

Le dispositif de construction comporte des coffrages de poutres de rives Fig.6 qui sont préfabriqués avec du béton armé et conçu en forme de L avec armature en treillis soudées et fibre synthétiques, afin de réduire les délais moyennant l'éviction des coffrages traditionnel en bois.

Les dits coffrages de poutres de rives Fig.6 qui sont préfabriqués en forme de L sont aptes moyennant une variabilité en hauteur et en longueur de s'adapter aux divers projets, tout on évitant l'utilisation de coffrages complémentaires.

Le dispositif pour la mise en œuvre d'un procédé destiné pour toutes sortes de bâtiments notamment pour la construction des planchers Fig.2 comportant les dits coffrages de poutres de rives Fig.6 sont aptes de s'adapter à toutes sortes de projets moyennant l'association de la variabilité du niveau de l'épaisseur des pré-dalles et la variabilité du niveau des dimensions du dit coffrage en béton de la poutre de rive Fig.6 .

Le dispositif pour la mise en œuvre d'un procédé destiné pour toutes sortes de bâtiments notamment pour la construction des planchers comprenant des pré-dalle allégées 2, bidirectionnelles et préfabriquées permet d'éviter les retombés de poutre moyennant Fig.4 k sa structure dite bidirectionnelles avec des nervures soutenues par des chapiteaux qui assurent le transfert des charges aux poteaux.

Le dispositif pour la mise en œuvre d'un procédé destiné pour toutes sortes de bâtiments notamment pour la construction des planchers comportant des pré-dalles allégées, bidirectionnelles et préfabriqués, moyennant l'élimination des retombés de poutre Fig.5 k et la réduction de l'épaisseur du plancher Fig.5 Δ ,le dit dispositif permet la récupération d'une hauteur importante, la dite hauteur multiplier par le nombre d'étage supérieur à quatorze étage permet de réaliser un étage en plus, on tout respectant la limite de gabarit autorisée par l'administration.

Le dit dispositif pour la mise en oeuvre d'un procédé comportant des pré-dalles allégées, bidirectionnelles et préfabriquées Fig.1 et 3, moyennant ces dites pré-dalles permet l'utilisation d'échafaudage qui est réglable en hauteur afin de rejoindre le niveau définitif du futur plancher.

Le dit dispositif est un assemblage d'éléments préfabriqués de pré-dalles 2, modulaires et ayant des dimensions variables suivant le besoin de la géométrie du bâtiment.

Le procédé pour la mise en oeuvre d'un dispositif destiné pour toutes sortes de bâtiments notamment pour la construction des planchers comportant les étapes suivantes :
- positionner dans un cadre sur une surface horizontale les hourdis 2 avec un écart correspondant aux dimensions des nervures bidirectionnelles,
- positionner les armatures inférieures et les cadres de liaison 2' (pour la liaison ave la future armature complémentaire),
- mettre les crochets de levage Fig. 3(5) en nombre suffisant suivant le poids et la dimension des dites pré-dalles avec acier doux positionné selon les normes et les règles de l'art de la préfabrication,
- positionner les armatures définitives des nervures et des cadres de liaisons permettant d'assurer la continuité des nervures et donc la qualité de structure du bâtiment,
- bétonnage avec un béton à haute résistance des nervures,
- décoffrage en préfabrication des dites pré-dalles devra être réalisé moyennant le palonnier équilibreur quand le béton aura atteint la résistance nécessaire et requise à sa manipulation sans compromettre son intégrité.
- stockage des dites pré-dalles qui devra respecter la hauteur d'empilement et la séparation entre les dites pré-dalles par des écarteurs.
- le séchage qui devra prendre le temps nécessaire afin de pouvoir transporter les dites pré-dalles sans risque de fissuration.
- le transport des dites pré-dalles au chantier.
- le levage des dites pré-dalles moyennant le palonnier équilibreur et leurs emplacements pour bâtir le futur plancher.
- mettre le coffrage en béton de poutre de rive
le dit procédé comporte les étapes suivantes :
- mettre les aciers des armatures supérieurs 6 Fig.4
- mettre les aciers de liaison dans la continuité Fig.4 e des nervures des pré-dalles, dont la longueur des dites aciers de liaison est calculée selon la formule: 2 × 60 × diamètre.
- bétonnage du plancher définitif sans interruption de toute la surface du plancher.

Le dit procédé selon un deuxième mode de réalisation pour la mise en oeuvre d'un dispositif destiné pour toutes sortes de bâtiments notamment pour la construction des planchers comportant les étapes suivantes :
- positionner sur une surface horizontale les modules d'enduit 1 Fig. 3 avec une dimension respectant la dimension de la pré-dalle 2,
- positionner dans un cadre sur une surface horizontale les hourdis 2 avec un écart correspondant aux dimensions des nervures bidirectionnelles,
- positionner les armatures inférieures et les cadres de liaison 2' (pour la liaison ave la future armature complémentaire),
- mettre les crochets de levage Fig. 3(5) en nombre suffisant suivant le poids et la dimension des dites pré-dalles avec acier doux positionné selon les normes et les règles de l'art de la préfabrication,
- positionner les armatures définitives des nervures et des cadres de liaisons 2' permettant d'assurer la continuité des nervures et donc la qualité de structure du bâtiment,
- bétonnage avec un béton à haute résistance des nervures,
- décoffrage en préfabrication des dites pré-dalles devra être réalisé moyennant le palonnier équilibreur quand le béton aura atteint la résistance nécessaire et requise à sa manipulation sans compromettre son intégrité.
- stockage des dites pré-dalles qui devra respecter la hauteur d'empilement et la séparation entre les dites pré-dalles par des écarteurs.
- le séchage qui devra prendre le temps nécessaire afin de pouvoir transporter les dites pré-dalles sans risque de fissuration.
- le transport des dites pré-dalles au chantier.
- le levage des dites pré-dalles moyennant le palonnier équilibreur et leurs emplacements pour bâtir le futur plancher.
- mettre le coffrage en béton de poutre de rive

le dit procédé comporte les étapes suivantes :
- mettre les aciers des armatures supérieurs 6 Fig.4
- mettre les aciers de liaison dans la continuité Fig.4 e des nervures des pré-dalles, dont la longueur des dites aciers de liaison est calculée selon la formule: 2 × 60 × diamètre.
- bétonnage du plancher définitif sans interruption de toute la surface du plancher

## Revendications

1. Un dispositif pour la mise en oeuvre d'un procédé destiné pour la construction des planchers comportant des pré-dalles (2) et nervures bidirectionnelles écartant les dites pré-dalles (Fig. 1 et Fig.2), le dit dispositif comportant:
- une multitude des pré-dalles (2) allégées, bidirectionnelles et préfabriqués, les dites pré-dalles comportant des corps creux en terre cuite ou des hourdis (2, Fig. 1 et Fig.3) dans plusieurs modèles pour réaliser le plancher (Fig.3),
- des cadres de liaison pour le futur plancher en béton (2', Fig. 1),
- des ferraillages définitifs (d, Fig.4) de l'armature inferieure de la nervure des dite pré-dalles,
caractérisé ne ce que le dit dispositif comprend:
- des aciers de liaison (e, Fig.4) dont la longueur est calculé par la formule: L égale 2 × 60 × diamètre pour la jonction des dites pré-dalles (Fig.4) pour la réalisation du futur plancher,
- des coffrages de poutres de rives (Fig.6) qui sont préfabriqués avec du béton armé et conçu en forme de L avec armature en treillis soudés et fibre synthétiques afin de réduire les délais moyennant l'éviction des coffrages traditionnel en bois.

2. Un dispositif pour la mise en oeuvre d'un procédé selon la revendication 1 destiné pour toutes sortes de bâtiments notamment pour la construction des planchers **caractérisé en ce que** les dits coffrages en béton de poutres de rives (Fig. 6) qui sont préfabriqués en forme de L sont aptes moyennant une variabilité en hauteur et en longueur de s'adapter aux divers projets en évitant au minimum tous types de raccordement du plancher.

3. Un dispositif pour la mise en oeuvre d'un procédé selon la revendication 1 et 2 destiné pour toutes sortes de bâtiments notamment pour la construction des planchers (Fig.2) **caractérisé en ce que** les dits coffrages de poutres de rives (Fig. 6) sont aptes à s'adapter à toutes sortes de projets grâce à l'association de la variabilité au niveau de l'épaisseur des pré-dalles (2, Fig. 2) et à la variabilité au niveau des dimensions du dit coffrage en béton de la poutre de rive (Fig. 6).

4. Un dispositif pour la mise en oeuvre d'un procédé selon la revendication 1 destiné pour toutes sortes de bâtiments notamment pour la construction des planchers (Fig. 2) et (k, Fig.5) comportant une multitude de pré-dalles allégées, bidirectionnelles et préfabriquées **caractérisé en ce qu'**il permet d'éviter les retombés de poutre moyennant sa structure dite bidirectionnelles avec des nervures soutenues par des chapiteaux qui assurent le transfert des charges aux poteaux.

5. Un dispositif pour la mise en oeuvre d'un procédé selon la revendication 1 et 4 destiné pour toutes sortes de bâtiments notamment pour la construction de plancher caractérisé moyennant l'association de l'élimination des retombés de poutre (k, Fig. 5) et la réduction de l'épaisseur du plancher (Fig. 2 et Fig. 5) en ce qu'il est apte à la récupération d'une hauteur importante, tel que la dite hauteur multiplier par le nombre d'étage supérieure è quatorze étage permet de réaliser un étage en plus en tout respectant la limite de gabarit autorisé par l'administration.

6. Un dispositif pour la mise en oeuvre d'un procédé selon la revendication 1 destiné pour toutes sortes de bâtiments notamment pour la construction des planchers moyennant l'utilisation des dites pré-dalles (2) allégées, bidirectionnelles et préfabriquées, le dit dispositif est **caractérisé par** l'utilisation d'échafaudage provisoire qui est réglable en hauteur afin de rejoindre le niveau définitif du futur plancher.

7. Un dispositif pour la mise en oeuvre d'un procédé selon la revendication 1 destiné pour toutes sortes de bâtiments notamment pour la construction des planchers (Fig. 2) **caractérisé en ce que** pour la réalisation du dit plancher le dit dispositif est un assemblage d'éléments préfabriqué de pré-dalles (2, Fig. 1, Fig. 2 et Fig. 4) modulaires et à dimensions variables suivant le besoin de la géométrie du bâtiment.

8. Un procédé pour la mise en oeuvre d'un dispositif selon la revendication destiné pour toutes sortes de bâtiments notamment pour la construction des planchers (Fig. 1, Fig. 2 et Fig. 4) comportant les étapes suivantes :
- positionner dans un cadre sur une surface horizontale les hourdis (2) avec un écart correspondant aux dimensions des nervures bidirectionnelles,
- positionner les armatures inférieures et les cadres de liaison (2') (pour la liaison ave la future armature complémentaire),
- mettre les crochets de levage en nombre suffisant suivant le poids et la dimension des dites pré-dalles avec acier doux positionné selon les normes et les règles de l'art de la préfabrication,
- positionner les armatures définitives des nervures et des cadres de liaisons permettant d'assurer la continuité des nervures et donc la qualité de structure du bâtiment,
- bétonnage avec un béton à haute résistance des nervures,
- décoffrage en préfabrication des dites pré-dalles devra être réalisé moyennant le palonnier équilibreur quand le béton aura atteint la résistance nécessaire et requise à sa manipulation sans compromettre son intégrité,
- stockage des dites pré-dalles qui devra respecter la hauteur d'empilement et la séparation entre les dites pré-dalles par des écarteurs,
- le séchage qui devra prendre le temps nécessaire afin de pouvoir transporter les dites pré-dalles sans risque de fissuration,
- le transport des dites pré-dalles au chantier,
- le levage des dites pré-dalles moyennant le palonnier équilibreur et leurs emplacements pour bâtir le futur plancher,
- mettre le coffrage en béton de poutre de rive (Fig. 6)
le dit procédé est **caractérisé en ce qu'**il comporte les étapes suivantes:
- mettre les aciers des armatures supérieurs (6, Fig. 4),
- mettre les aciers de liaison dans la continuité (e, Fig. 4) des nervures des pré-dalles, dont la longueur des dites aciers de liaison est calculée selon la formule: 2 × 60 × diamètre,
- bétonnage du plancher définitif sans interruption de toute la surface du plancher.

9. Un procédé selon la revendication 8 comportant l'étape suivante:
- positionner sous une surface horizontale les modules d'enduit (1, Fig.2) avec une dimension respectant la dimension de la pré-dalle.

## Patentansprüche

1. Vorrichtung zur Implementierung eines Verfahrens, bestimmt für den Bau von Fußböden, aufweisend Vorplatten (2) und bidirektionale Rippen, die die Vorplatten spreizen (Fig. l und Fig. 2), wobei die Vorrichtung Folgendes umfasst:
- eine Vielzahl von leichtgewichtigen, bidirektionalen und vorgefertigten Vorplatten (2), wobei die Vorplatten Terrakotta-Hohlkörper oder Hohldielen (2, Fig. l und Fig. 3) in mehreren Modellen zur Realisierung des Fußbodens (Fig. 3) aufweisen,
- Anschlussrahmen für den zukünftigen Betonfußboden (2', Fig. l),
- endgültige Bewehrungseisen (d, Fig. 4) der unteren Bewehrung der Rippe der Vorplatten,
**dadurch gekennzeichnet, dass** die Vorrichtung Folgendes umfasst:
- Anschlussstahlglieder (e, Fig. 4) deren Länge nach der Formel berechnet wird: L entspricht 2 × 60 × Durchmesser für die Zusammenfügung der Vorplatten (Fig. 4) für die Realisierung des zukünftigen Fußbodens,
- Randbalkenschalungen (Fig. 6), die mit Stahlbeton vorgefertigt und L-förmig mit Bewehrung aus geschweißten Matten und aus Kunstfasern ausgelegt sind, um durch den Wegfall der traditionellen Holzschalungen die Fristen zu verkürzen.

2. Vorrichtung zur Implementierung eines Verfahrens nach Anspruch 1, bestimmt für alle Arten von Gebäuden, insbesondere für den Bau von Fußböden, **dadurch gekennzeichnet, dass** die Randbalkenbetonschalungen (Fig. 6), die L-förmig vorgefertigt sind, durch Höhen- und Längenvariabilität in der Lage sind, sich an verschiedene Projekte anzupassen und mindestens alle Typen von Fußbodenanschlüssen zu vermeiden.

3. Vorrichtung zur Implementierung eines Verfahrens nach Anspruch 1 und 2, bestimmt für alle Arten von Gebäuden, insbesondere für den Bau von Fußböden (Fig. 2) **dadurch gekennzeichnet, dass** die Randbalkenschalungen (Fig. 6) in der Lage sind, sich an alle Arten von Projekten dank der Kombination der Variabilität in der Dicke der Vorplatten (2, Fig. 2) und der Variabilität der Abmessungen der Betonschalung des Randbalkens (Fig. 6) anzupassen.

4. Vorrichtung zur Implementierung eines Verfahrens nach Anspruch 1, bestimmt für alle Arten von Gebäuden, insbesondere für den Bau von Fußböden (Fig. 2) und (k, Fig. 5) aufweisend eine Vielzahl von leichtgewichtigen, bidirektionalen und vorgefertigten Vorplatten, **dadurch gekennzeichnet, dass** sie durch ihre sogenannte bidirektionale Struktur mit Rippen, die von Kapitellen getragen werden, die die Übertragung von Lasten auf die Pfosten gewährleisten, ermöglicht, Unterzug zu vermeiden.

5. Vorrichtung zur Implementierung eines Verfahrens nach Anspruch 1 und 4, bestimmt für alle Arten von Gebäuden, insbesondere für den Bau von Fußböden, **dadurch gekennzeichnet** mittels der Kombination der Beseitigung von Unterzug (k, Fig. 5) und der Reduzierung der Fußbodendicke (Fig. 2 und Fig. 5), dass sie für die Rückgewinnung einer großen Höhe geeignet ist, sodass die Höhe multipliziert mit der Anzahl der Stockwerke höher als vierzehn Stockwerke es ermöglicht, ein weiteres Stockwerk unter Einhaltung der von der Verwaltung genehmigten Begrenzungslinie zu realisieren.

6. Vorrichtung zur Implementierung eines Verfahrens nach Anspruch 1, bestimmt für alle Arten von Gebäuden, insbesondere für den Bau von Fußböden unter Verwendung der leichtgewichtigen, bidirektionalen und vorgefertigten Vorplatten (2), die Vorrichtung zeichnet sich durch die Verwendung eines provisorischen Gerüsts aus, das in der Höhe verstellbar ist, um das endgültige Niveau des zukünftigen Fußbodens zu erreichen.

7. Vorrichtung zur Implementierung eines Verfahrens nach Anspruch 1, bestimmt für alle Arten von Gebäuden, insbesondere für den Bau von Fußböden (Fig. 2) **dadurch gekennzeichnet, dass** es sich zur Realisierung des Fußbodens bei der Vorrichtung um einen vorgefertigten Zusammenbau von Elementen von modularen Vorplatten (2, Fig. 1, Fig. 2, und Fig. 4) mit variablen Abmessungen je nach Bedarf der Gebäudegeometrie.

8. Verfahren zur Implementierung einer Vorrichtung nach Anspruch 1, bestimmt für alle Arten von Gebäuden, insbesondere für den Bau von Fußböden (Fig. 1, Fig. 2, und Fig. 4) mit folgenden Schritten:
- Positionieren der Hohldielen (2) mit einem Abstand, der den Abmessungen der bidirektionalen Rippen entspricht, in einen Rahmen auf einer horizontalen Oberfläche,
- Positionieren der unteren Bewehrungen und der Anschlussrahmen (2') (für den Anschluss mit der zukünftigen komplementären Bewehrung),
- Setzen der Hebehaken in ausreichender Anzahl entsprechend dem Gewicht und der Abmessung der Vorplatten mit weichem Stahl, positioniert nach den Normen und Regeln der Vorfertigung,
- Positionieren der endgültigen Bewehrungen der Rippen und der Anschlussrahmen, um die Kontinuität der Rippen und damit die strukturelle Qualität des Gebäudes gewährleisten zu können,
- Betonieren der Rippen mit hochfestem Beton,
- die Entschalung in der Vorfertigung der Vorplatten muss mittels des Ausgleichgehänges durchgeführt werden, wenn der Beton die für seine Handhabung erforderliche Festigkeit erreicht hat, ohne seine Integrität zu beeinträchtigen,
- Lagerung der Vorplatten, die die Stapelhöhe und die Trennung zwischen den Vorplatten durch Abstandshalter einhalten muss,
- die Trocknung, die die notwendige Zeit in Anspruch nehmen muss, um die Vorplatten ohne Rissgefahr transportieren zu können,
- den Transport der Vorplatten zur Baustelle,
- das Anheben der Vorplatten mittels des Ausgleichgehänges und ihrer Steckplätze, um den zukünftigen Fußboden zu bauen,
- Setzen der Randbalkenbetonschalung (Fig. 6)
das Verfahren zeichnet sich dadurch aus, dass es die folgenden Schritte aufweist:
- Setzen der Stahlglieder der oberen Bewehrungen (6, Fig. 4),
- Setzen der Anschlussstahlglieder in der Kontinuität (e, Fig. 4) der Rippen der Vorplatten, deren Länge der Anschlussstahlglieder wird nach der Formel berechnet: 2 × 60 × Durchmesser,
- Betonieren des endgültigen Fußbodens ohne Unterbrechung der gesamten Oberfläche des Fußbodens.

9. Verfahren nach Anspruch 8 mit folgendem Schritt:
- Positionieren der Putzmodule (1, Fig. 2) mit einer Abmessung, die die Abmessung der Vorplatte einhält, unter einer horizontalen Oberfläche.

## Claims

1. A device for implementing a method intended for the construction of floors comprising pre-slabs (2) and bidirectional ribs spacing said pre-slabs (Fig. 1 and Fig. 2), said device comprising:
- a large number of lightweight, bi-directional, prefabricated pre-slabs (2), said pre-slabs comprising hollow terracotta bodies or hollow-core floor slabs (2, Fig. 1 and Fig. 3) in several models to create the floor (Fig. 3),
- connecting frames for the future concrete floor (2', Fig. l ),
- the final reinforcements (d, Fig. 4) of the lower rib reinforcement of said pre-slabs,
**characterised in that** said device comprises:
- connecting steels (e, Fig. 4), the length of which is calculated by the formula: L equals 2 × 60 × diameter for joining said pre-slabs (Fig. 4) to create the future floor,
- edge beam formwork (Fig. 6), which is prefabricated with reinforced concrete and designed in an L shape with welded mesh and synthetic fibre reinforcement, in order to reduce lead times by eliminating the need for traditional wooden formwork.

2. A device for implementing a method according to claim 1 intended for all kinds of buildings, in particular for the construction of floors, **characterised in that** said concrete formwork for the edge beams (Fig. 6), which is prefabricated in an L shape, is capable, by means of variability in height and length, of adapting to the various projects, avoiding as far as possible all types of connection of the floor.

3. A device for implementing a method according to claims 1 and 2 intended for all kinds of buildings, in particular for the construction of floors (Fig. 2), **characterised in that** said edge beam formwork (Fig. 6) is able to adapt to all kinds of projects thanks to the combination of variability in the thickness of the pre-slabs (2, Fig. 2) and variability in the dimensions of said concrete formwork for the edge beams (Fig. 6).

4. A device for implementing a method according to claim 1 intended for all kinds of buildings, in particular for the construction of floors (Fig. 2) and (k, Fig. 5) comprising a multitude of lightweight, bidirectional and prefabricated pre-slabs, **characterised in that** it makes it possible to avoid beam projections by means of its so-called bidirectional structure with ribs supported by capitals which ensure the transfer of the loads to the columns.

5. A device for implementing a method according to claims 1 and 4 intended for all kinds of buildings, in particular for the construction of floors, **characterised by** the combination of the elimination of beam projections (k, Fig. 5) and the reduction in the thickness of the floor (Fig. 2 and Fig. 5) in that it is suitable for recovering a significant height, such that said height multiplied by the number of storeys greater than fourteen storeys makes it possible to create an additional storey while at the same time complying with the clearance limit authorised by the authorities.

6. A device for implementing a method as claimed in claim 1 intended for all kinds of buildings, in particular for the construction of floors using said lightweight, bidirectional and prefabricated pre-slabs (2), said device being **characterised by** the use of temporary scaffolding which is adjustable in height in order to reach the final level of the future floor.

7. A device for implementing a method according to claim 1 intended for all kinds of buildings, in particular for the construction of floors (Fig. 2), **characterised in that**, for the production of said floor, said device is an assembly of prefabricated pre-slab elements (2, Fig. 1, Fig. 2 and Fig. 4) which are modular and of variable dimensions according to the requirements of the geometry of the building.

8. A method for using a device according to claim 1 intended for all kinds of buildings, in particular for the construction of floors (Fig. 1, Fig. 2 and Fig. 4), comprising the following steps:
- positioning the hollow-core floor slabs (2) in a frame on a horizontal surface with a spacing corresponding to the dimensions of the bidirectional ribs,
- positioning the lower reinforcements and the connecting frames (2') (to connect with the future additional reinforcement),
- installing a sufficient number of lifting hooks, depending on the weight and size of said pre-slabs, with mild steel positioned in accordance with the standards and standard industry practice for prefabrication,
- positioning the final reinforcements for the ribs and connecting frames to ensure the continuity of the ribs and therefore the structural quality of the building,
- concreting the ribs with high-strength concrete,
- the prefabricated formwork for said pre-slabs must be removed using the balancing spreader when the concrete has reached the required strength for handling without compromising its integrity,
- storing said pre-slabs, which must respect the stacking height and the separation between said pre-slabs by spacers,
- drying, which must take the time needed to transport said pre-slabs without risk of cracking,
- transporting said pre-slabs to the site,
- lifting said pre-slabs using the balancing spreader and placing them in position to build the future floor,
- installing the concrete formwork for the edge beam (Fig. 6)
said process is **characterised in that** it comprises the following steps:
- inserting the upper reinforcement steels (6, Fig. 4),
- placing the connecting steels in the continuity (e, Fig. 4) of the pre-slab ribs, the length of said connecting steels being calculated according to the formula: 2 × 60 × diameter,
- concreting the final floor without any interruption in the entire floor surface.

9. A method according to claim 8 comprising the following step:
- positioning the plaster modules (1, Fig. 2) under a horizontal surface with a size that matches the size of the pre-slab.
